# EUROPÄISCHE PATENTSCHRIFT

(11) **EP 0 919 508 B1**
(45) Veröffentlichungstag und Bekanntmachung des Hinweises auf die Patenterteilung: **23.04.2003**
(21) Anmeldenummer: 98121676.5
(22) Anmeldetag: 13.11.1998
(51) Int. Cl.: B66C 6/00, B66C 23/04, B66C 23/62

(54) **Kran mit Aufnahmeeinrichtung**
Crane having a holding device
Grue avec un dispositif de retenue

(30) Priorität: 27.11.1997 DE 19752520
(43) Veröffentlichungstag der Anmeldung: 02.06.1999
(73) Patentinhaber: Biedenbach, Walter, 89340 Leipheim (DE)
(72) Erfinder: Biedenbach, Walter, 89340 Leipheim (DE)
(74) Vertreter: Munk, Ludwig, Dipl.-Ing.

(56) Entgegenhaltungen:
- EP-A- 0 533 499
- DE-A- 2 022 844
- DE-A- 3 013 513
- FR-A- 2 085 944

## Beschreibung

Die Erfindung betrifft ein Kransystem zur Zusammenstellung eines Krans, insbesondere eines Montagekrans für den Innenbereich.

Aus der DE 196 02 972 A1, die dem Oberbegriff des Anspruchs 1 entspricht, ist ein solches Kransystem einschließlich einem Montagekran bekannt, bei dem der Kranaufbau drehbar auf einem einteiligen Wagengestell aufgenommen ist. Der komplette Kran kann auf ein Transportfahrzeug aufgesetzt werden. Dabei ergeben sich eine vergleichsweise große Gesamthöhe sowie ein vergleichsweise hohes Gesamtgewicht.

Hiervon ausgehend ist es daher die Aufgabe der vorliegenden Erfindung, einen Kran zu schaffen, der ein vergleichsweise großes Einsatzfeld hat.

Diese Aufgabe wird mit den im kennzeichnenden Teil des Anspruchs 1 angegebenen Merkmalen gelöst.

Bei auf dem Transportfahrzeug aufgenommenem, den Kranaufbau tragendem Wagengestellteil ergibt sich ein Autokran. Bei vom Transportfahrzeug abgenommenem, den Kranaufbau enthaltendem Wagengestellteil kann unter Verwendung dieses Wagengestellteils und der dazugehörigen, weiteren Wagengestellteile ein den Kranaufbau enthaltender Wagen zusammengestellt werden wobei sich ein unabhängig vom Transportfahrzeug verfahr- und manövrierbarer Kran ergibt, der für vergleichsweise geringe Durchfahrtshöhen und/oder- breiten geeignet ist. Gleichzeitig ist das Transportfahrzeug frei für andere Verwendungen. Durch die erfindungsgemäßen Maßnahmen wird in vorteilhafter Weise sichergestellt, dass nicht der gesamte Wagen auf dem Transportfahrzeug aufgenommen werden muss, sondern nur das die den Kranaufbau enthaltende Aufnahmeeeinrichtung bildende, fahrwerkslose Gestellteil. Dabei entfällt der der Bodenfreiheit des Wagens entsprechende Abstand zum Transportfahrzeug, was in vorteilhafter Weise auch zu einer vergleichsweise geringen Gesamthöhe des Autokrans führt. Da die übrigen nicht zur Aufnahmeeinrichtung gehörender Wagengestellteile extra transportierbar sind, ergibt sich zudem eine Einsparung an Gewicht und Platz. Es ist daher in vorteilhafter Weise möglich, die Größe des Kranaufbaus selbst zu erhöhen, ohne dass sich eine aus der entsprechenden Vergrößerung des Wagens resultierende Beschränkung ergäbe.

Vorteilhafte Ausgestaltungen und zweckmäßige Fortbildungen der übergeordneten Maßnahmen sind in den Unteransprüchen angegeben und aus der nachstehenden Beispielsbeschreibung anhand der Zeichnung näher entnehmbar.

In der nachstehend beschriebenen Zeichnung zeigen:
- Figur 1: eine Seitenansicht eines erfindungsgemäßen Krans mit verfahr- und manövrierbarem, auseinandergebaut dargestelltem Wagen,
- Figur 2: eine Draufsicht auf die Anordnung gemäß Figur 1 und
- Figur 3: eine Seitenansicht eines erfindungsgemäßen Krans mit straßenfahrfähigem Transportfahrzeug.

Der der Figur 1 zugrundeliegende Kran besitzt einen auf einem Drehkranz 1 aufgenommenen Kranaufbau 2 mit einem ballastauslegerlosen Ständer 3 und einem hieran angelenkten Kranausleger 4, der zweckmäßig aus mehreren, zu einem Paket zusammenlegbaren, hydraulisch ausfahrbaren Abschnitten besteht. Der Drehkranz 1 ist auf einer zugeordneten Aufnahmeplattform einer Aufnahmeeinrichtung 5 montiert, die als massiver, rechteckförmiger Block ausgebildet ist. Der Drehkranz 1 ist dabei, wie Figur 2 zeigt, bezüglich der Längsachse der Aufnahmeeinrichtung 5 außermittig angeordnet, so daß das oben erwähnte, den Kranausleger 4 im zusammengelegten Zustand enthaltende Paket, das sich seitlich des Ständers 3 befindet, etwa mittig gestellt werden kann.

Die Aufnahmeeinrichtung 5 kann, wie die Figuren 1 und 2 zeigen, in einen Wagen 6 integriert oder, wie aus Figur 3 entnehmbar ist, allein auf ein Transportfahrzeug 7, beispielsweise in Form eines serienmäßigen Lastkraftwagens, aufgesetzt werden. Im ersten Fall ergibt sich ein unabhängig vom Transportfahrzeug 7 verfahr- und manövrierbarer Montagekran, der jedoch nicht straßenfahrfähig ist. Im zweiten Fall ergibt sich ein straßenfahrfähiger Autokran, Insbesondere im Transportzustand wirkt sich dabei die oben erwähnte Außermittigkeit des Drehkranzes 1 vorteilhaft auf die Kippsicherheit aus.

In der Verwendung gemäß Figuren 1 und 2 bildet die Aufnahmeeinrichtung 5 ein mittleres Gestellteil des Wagens 6, dessen Gestell in drei Gestellteile unterteilt ist, die lösbar aneinander festlegbar sind. Am die Aufnahmeeinrichtung 5 bildenden, mittleren Gestellteil sind dementsprechend die äußeren Gestellteile 8 und 9 lösbar festlegbar. In den Figuren 1 und 2 sind die Gestellteile des Wagens 6 aus Gründen der Übersichtlichkeit in einem ungekuppeltem, auseinandergezogenen Zustand dargestellt. Das mittlere, die Aufnahmeeinrichtung 5 bildenden Drehgestellteil ist fahrwerkslos. Die hiermit kuppelbaren äußeren Gestellteile 8 und 9 sind mit als Schwerlastradanordnungen 10 ausgebildeten Fahrwerkselementen versehen. Die fahrwerkslose Ausbildung des die Aufnahmeeinrichtung 5 bildenden Gestellteils stellt sicher, daß dieses, wie Figur 3 anschaulich zeigt, abstandslos auf die zugeordnete Ladefläche des Transportfahrzeugs 7 aufsetzbar ist.

Das die Aufnahmeeinrichtung 5 bildende Gestellteil ist im Bereich seiner den beiden äußeren Gestellteilen 8 und 9 zugewandten Seitenflächen mit vorzugsweise am unteren Rand angeordneten Anschlußmitteln 11 versehen. Die beiden äußeren Gestellteile 8 und 9 sind im Bereich ihrer dem mittleren Gestellteil zugewandten Seitenflächen mit korrespondierenden, hier ebenfalls am unteren Rand angeordneten Anschlußmitteln 12 versehen. Die Anschlußmittel 11, 12 sind hier als durch vertikal angeordnete Laschen gebildete Lagerböcke ausgebildet, die so gegeneinander versetzt sind, daß sie verzahnungsartig ineinander geschoben werden können. Die genannten Laschen sind mit horizontalen Bohrungen 13 versehen, die so angeordnet sind, daß sich im ineinandergeschobenen Zustand eine fluchtende Durchgangsbohrung ergibt, durch die ein horizontaler Verriegelungsbolzen 14 durchsteckbar ist, wodurch sich eine scharnierartige Kupplung ergibt. Der Verriegelungsbolzen 14 kann manuell oder nach Art von bei Baumaschinen üblichen, sogenannten Schnellkupplungen hydraulisch ein- und ausgerückt werden.

Die Anschlußmittel 11 des die Aufnahmeeinrichtung 5 bildenden Gestellteils dienen, wie aus Figur 3 entnehmbar ist, auch zur Festlegung der Aufnahmeeinrichtung 3 auf dem Transportfahrzeug 7. Hierzu sind transportfahrzeugseitig mit den Anschlußmitteln 11 korrespondierende Anschlußmittel 12a vorgesehen. Die Verriegelung erfolgt wiederum durch horizontale Verriegelungsbolzen 14. Die ebenfalls durch laschenformige Lagerböcke gebildeten Anschlußmittel 12a sind hier an einem Zwischengestellt 15 befestigt, das auf dem Rahmen 16 des Transportfahrzeugs 7 lösbar festlegbar ist. Hierzu können gegeneineander verriegelbare Halteklauen vorgesehen sein. Der die nach oben vorstehenden Anschlußmittel 12a enthaltende Zwischenrahmen 15 kann dementsprechend schnell vom Transportfahrzeug 7 abgenommen werden, so daß dieses für jede andere Verwendung frei ist.

Ebenso ist es denkbar, den Zwischenrahmen 15 samt hierauf aufgenommenem Kran auf einem geeigenten Untergrund, beispielsweise auf dem Boden einer Halle, abzustellen, sofern man mit einem stationären Kran auskommt und kein verfahrbarer Wagen 6 benötigt wird. Der Zwischenrahmen 15 dient sowohl im auf das Transportfahrzeug 7 montiertem Zustand als auch im abgenommenen Zustand, d.h. sowohl beim Autokran als auch beim stationären Kran, zur Aufnahme von hier nicht näher dargestellten Ballastanordnungen.

Bei stationärer Anordnung kann auch eine zusätzliche Verankerung am Untergrund vorgesehen sein.

Der das als Aufnahmeeinrichtung 5 fungierende, mittlere Gestellteil bildende, rechteckförmige Block ist im Bereich seiner Ecken mit weiteren Anschlußmitteln 17 versehen, an denen mit hiermit korrespondierenden Anschlußmitteln 18 versehene Organe anschließbar sind. Die Lagerböcke 17 und 18 sind jeweils mit vertikalen Bohrungen 19 versehen, die. in der Eingriffsstellung eine durchgehende vertikale Bohrung ergeben, durch die ein vertikaler Verriegelungsbolzen 20 durchsteckbar ist, wodurch sich eine scharnierartige Kupplung mit vertikaler Drehachse ergibt.

Bei den an den Lagerböcken 17 anschließbaren Organen kann es sich, wie aus Figur 2 erkennbar ist, um mit geeigneten Lagerböcken 18 versehene Stützbalken 21 handeln. Diese sind im angeschlosenen Zustand um die durch den vertikalen Verriegelungsbolzen 20 gebildete, vertikale Achse schwenkbar. Die Stützbalken 21, die zur Erhöhung der Kippsicherheit dienen, sind zweckmäßig teleskopartig verlängerbar und an ihrem vom Lagerbock 18 abgewandten Ende mit einem in vertikaler Richtung einstellbaren Stützfuß 22 versehen, der einen auf den Untergrund aufsetzbaren Stützteller 23 trägt. Zur Bildung des Stützfußes 22 kann zweckmäßig ein Hydraulikaggregat vorgesehen sein, an dessen ausfahrbarer Kolbenstange der Stützteller 23 befestigt ist. Die Stützfüße 21 können sowohl dem fahrbaren Montagekran gemäß Figuren 1 und 2 als auch dem Autokran gemäß Figur 3 als auch einem durch Absetzen des Autokrans gebildeten stationären Kran oben erwähnter Art zur Erhöhung der Kippsicherheit zugeordnet sein. Die Ausfahrbarkeit der Stützfüße 22 gewährleistet dabei eine Anpassung an die erforderliche Stützhöhe. Es wäre aber auch denkbar, die Stützfüße für die einzelnen Einsatzfälle gegeneinander auszutauschen.

Im dargestellten Beispiel sind die beiden äußeren Gestellteile 8, 9 des Wagens 6 unterschiedlich lang, wie die Figuren 1 und 2 erkennen lassen. Das kürzere Gestellteil 8 ist als Einachser ausgebildet; d.h. es sind zwei einander gegenüberliegende Fahrwerkselemente 10 vorgesehen. Das längere Gestellteil 9 ist demgegenüber als mit vier Fahrwerkselementen 10 versehener Zweiachser ausgebildet. Dieser besitzt eine vergleichsweise große Ablagefläche und ist hier im Bereich seines vom mittleren Gestellteil abgewandten Endes mit eigenen, quer zur Wagenlängsrichtung ausfahrbaren Stützbalken 24 versehen, die bei Verwendung des Wagens 6, wie in Figur 2 angedeutet ist, zwei direkt am die Aufnahmeeinrichtung 5 bildenden Gestellteil angreifende Stützbalken 21 ersetzen können. An den so nicht benötigten Anschlußmitteln 17 des die Aufnahmeeinrichtung 5 bildenden Gestellteils wird bei der dargestellten Ausführung das längere Gestellteil 9 zusätzlich angekuppelt.

Dieses ist hierzu im Bereich der Ecken seiner dem mittleren Gestellteil zugewandten Seitenfläche angeordneten, die ersten Anschlußmittel 12 flankierenden Anschlußmitteln 18a versehen, die als mit den die Anschlußmittel 17 bildenden Lagerböcken korrespondierende Lagerböcke mit vertikaler Bohrung 19 ausgebildet sind. Durch die zur Anwendung kommenden horizontalen und vertikalen . Verriegelungsbolzen 14 und 20 ist dabei jeder Kippfreiheitsgrad ausgeschlossen. Auf Seiten des kürzeren Gestellteils 8 sind zur Vermeidung einer Kippmöglichkeit um die durch den horizontalen Verriegelungsbolzen 14 gebildete Achse am mittleren Gestellteil zur Anlage kommende Anschläge 25 vorgesehen. Es wäre jedoch auch denkbar, auch hier Anschlußmittel mit vertikalen Verriegelungsbolzen vorzusehen.

Auf den beiden äußeren Gestellteilen 8, 9 und hier insbesondere auf der vergleichsweise großen Ladefläche des längeren Gestellteils 9 können Lasten abgelegt werden, wie bei 25 angedeutet ist. Dabei kann es sich auch um Ballastelemente handeln. Diese sind zweckmäßig lediglich lose aufgelegt oder lösbar angebracht, so daß eine Umsetzung vom Wagen 6 auf das Transportfahrzeug 7 bzw. den dort vorgesehenen Zwischenrahmen 15 und damit eine universelle Verwendbarkeit erfolgen kann.

Die die Laufwerkselemente 10 bildenden Radanordnungen sind zur Erzielung einer großen Wendigkeit nicht an durchgehenden Achsen aufgenommen. Vielmehr ist jede Radanordnung einzeln am jeweils zugeordneten Gestellteil aufgehängt. Die genannten Radanordnungen sind, wie Figur 2 erkennen läßt, als Zwillingsanordnungen ausgebildet, deren beide Räder 10a, die mit einer Schwerlastbereifung versehen sind, an einer kurzen Achse 26 aufgenommen sind, die ihrerseits mit einem vertikalen Drehzapfen 27 versehen und hiermit drehbar am jeweils zugeordneten Gestellteil aufgenommen ist, so daß sich eine Lenkbarkeit ergibt. Die Einstellung der lenkbaren Laufwerkselemente 10 kann manuell erfolgen. Im dargestellten Beispiel sind hierzu den Laufwerkelementen 10 zugeordnete Einstelleinrichtungen 28 vorgesehen. Diese können elektronisch gesteuert sein.

Der Wagen 6 kann selbstfahrend oder als mittels einer Zugmaschine zieh- bzw. schiebbarer Anhänger ausgebildet sein. Bei der selbstfahrenden Ausführung kann jedem Laufwerkselement 10 ein Antriebsmotor zugeordnet sein. Dabei handelt es sich zweckmäßig um einen Hydraulikmotor. Bei der Anhänger-Ausführung sind die beiden äußeren Gestellteile 8, 9 mit einem hier lediglich schematisch angedeuteten Lagerbock 29 zum Anbringen einer Schub- und Zugdeichsel versehen.

Zur Energieversorgung sämtlicher Antriebseinrichtungen des Kranaufbaus 2 und des Wagens 6 kann eine hier nicht näher dargestellte Versorgungsstation vorgesehen sein. Diese kann als Beistellanordnung ausgebildet oder an den Wagen 6 angebaut sein, z.B. auf die Ladefläche des längeren äußeren Gestellteils 9 aufgesetzt sein. Die Versorgungsstation kann einen Gasmotor enthalten, der aus einer mitgeführten Gasflasche mit Gas versorgbar und schadstoffarm oder - los betreibbar ist. Bei der Verwendung als Autokran kann der Kranaufbau 2 ebenfalls mittels der zugeordneten Versorgungsstation oder über eine bordeigene Anlage des Transportfahrzeugs 7 mit Energie versorgt werden.

Zum Transport über größere Strecken bzw. zur Bildung eines Autokrans wird der Wagen 6 zerlegt. Das die Aufnahmeeinrichtung 5 bildende Gestellteil wird dabei samt hierauf aufgenommenem Kranaufbau 2 auf ein straßenfahrfähiges Transportfahrzeug der in Figur 3 bei 7 angedeuteten Art aufgesetzt. Sofern dabei das zulässige Gesamtgewicht des Transportfahrzeugs 7 bereits ausgeschöpft ist, können die anderen Einrichtungen, die am Zielort benötzgt werden, z.B. die Gestellteile 8, 9 des Wagens 6 und eventuelle Ballastelemente sowie die Versorgungsstation unabhängig davon transportiert werden.

## Patentansprüche

1. Kransystem zur Zusammenstellung eines Kranes, insbesondere eines Montagekranes für den Innenbereich, der jeweils wahlweise entweder in nichtstraßenfahrfähiger oder in straßenfahrfähiger Zusammenstellung einsetzbar ist, welches ein straßenfahrfähiges Transportfahrzeug (7) sowie einen selbst nichtstraßenfahrfähigen, unabhängig vom Transportfahrzeug verfahr- und manövrierbaren Wagen (6) mit einem drehbar hierauf aufgenommenen Kranaufbau (2) umfasst, **dadurch gekennzeichnet, dass** der Wagen (6) ein aus mehreren, lösbar aneinander festlegbaren Gestellteilen zusammensetzbares Wagengestell aufweist, wobei ein Gestellteil fahrwerkslos ist und den drehbaren Kranaufbau (2) aufnimmt und wobei das fahrwerkslose, eine Aufnahmeeinrichtung (5) für den drehbaren Kranaufbau (2) bildende Gestellteil im von den anderen Gestellteilen (8,9) separierten Zustand lösbar auf dem Transportfahrzeug (7) festlegbar ist.

2. Kransystem nach Anspruch 1, **dadurch gekennzeichnet, dass** das die Aufnahmeeinrichtung (5) bildende Gestellteil mit Anschlussmitteln (11) versehen ist, die mit korrespondierenden Anschlussmitteln (12,12a) jedes hiermit verbindbaren Gestellteils (8,9) und des Transportfahrzeugs (7) kuppelbar sind, und dass die miteinander kuppelbaren Anschlussmittel (11,12,12a) vorzugsweise als im Bereich des unteren Rands ihrer einander zugewandten Seiten angeordnete verzahnungsartig ineinander eingreifende, mit einer Bohrung (13) versehene Lagerböcke ausgebildet sind, deren Bohrungen (13) im Eingriffszustand fluchten und mittels eines Verriegelungsbolzens (14) durchsetzbar sind.

3. Kransystem nach Anspruch 2, **dadurch gekennzeichnet, dass** auf dem Transportfahrzeug (7) ein Zwischenrahmen (15) aufnehmbar ist, der mit mit den Anschlussmitteln (11) des die Aufnahmeeinrichtung (5) bildenden, mittleren Gestellteils korrespondierenden Anschlussmitteln (12a) versehen ist, die vorzugsweise als über seine Oberseite vorspringende, laschenförmge Lagerböcke ausgebildet sind.

4. Kransystem nach einem der vorhergehenden Ansprüche, **dadurch gekennzeichnet, dass** das die Aufnahmeeinrchtung (5) bildende Gestellteil als massiver, rechteckförmiger Block ausgebildet ist, auf dem ein Drehkranz (1) angeordnet ist, der vorzugsweise bezüglich der Längsachse des Wagens (6) bzw. des Transportfahrzeugs (7) außermittig angeordnet ist.

5. Kransystem nach einem der vorhergehenden Ansprüche, **dadurch gekennzeichnet, dass** das die Aufnahmeeinrichtung (5) bildende Gestellteil im Bereich seiner Ecken mit durch eine vertikale Bohrung (19) aufweisende Lagerböcke gebildeten Anschlussmitteln (17) versehen ist, an denen jeweils mit korrespondierenden Anschlussmitteln (18,18a) versehene Organe mittels eines vertikalen Verriegelungsbolzens (20) lösbar anschließbar sind.

6. Kransystem nach Anspruch 5, **dadurch gekennzeichnet, dass** Stützbalken (21) vorgesehen sind, die jeweils mit einem Anschlussmittel (18) versehen und an einem im Bereich einer Ecke des die Aufnahmeeinrichtung (5) bildenden Gestellteils vorgesehenen Anschlussmittel (17) anbringbar sind.

7. Kransystem, nach Anspruch 5 oder 6, **dadurch gekennzeichnet, dass** wenigstens ein mit dem die Aufnahmeeinrichtung (5) bildenden Gestellteil kuppelbares Gestellteil (9) mit eigenen Stützbalken (24) versehen ist und mit den jeweils zugewandten Anschlussmitteln (17) des die Aufnahmeeinrichtung (5) bildenden Gestellteils korrespondierende Anschlussmittel (18a) aufweist, denen jeweils ein vertikaler Verriegelungsbolzen (20) zugeordnet ist.

8. Kransystem nach einem der vorhergehenden Anwsprüche, **dadurch gekennzeichnet, dass** der Wagen (6) drei miteinander kuppelbare Gestellteile aufweist, und daß die mit dem mittleren, die Aufnahmeeinrichtung (5) bildenden Gestellteil kuppelbaren äußeren Gestellteile (8,9) mit Fahrwerkselementen (10) versehen sind, die vorzugsweise als einzeln aufgehängte und lenkbare Doppelradanordnungen ausgebildet sind.

9. Kransystem nach Anspruch 8, **dadurch gekennzeichnet, dass** die äußeren Gestellteile (8,9) unterschiedlich lang sind, wobei das längere Gestellteil (9) als Doppelachser ausgebildet ist.

10. Kransystem nach einem der vorhergehenden Ansprüche, **dadurch gekennzeichnet, dass** der Kranaufbau (2) ballastauslegerlos ist und daß abnehmbare Ballastelemente (25) vorgesehen sind, die wahlweise auf den Wagen (6) oder den Zwischenrahmen (15) des Transportfahrzeugs (7) auflegbar sind.

## Claims

1. A crane system for assembling a crane, especially a mounting crane for indoor use, which is optionally useable as an assembly which is not able to drive on a road or as an assembly which is able to drive on a road, comprising a transporter (7) which is able to drive on the road as well as a vehicle (6) which is not able to drive on the road itself but which is drivable and manoeuvrable independently from the transporter and having a crane assembly (2) being rotatably mounted on said vehicle,
**characterized in that** the vehicle (6) comprises a vehicle frame consisting of several frame parts which are detachably connectable with each other, one of said frame parts is without a travelling mechanism and accommodates the rotatable crane assembly (2), and said frame part being without a travelling mechanism and forming a mounting device (5) for the rotatable crane assembly (2) is detachably mountable on the transporter (7) when separated from said other frame parts (8, 9).

2. A crane system according to claim 1, **characterized in that** the frame part forming the mounting device (5) is provided with connecting means (11) which are coupleable with corresponding connecting means (12, 12a) of every frame part (8, 9) being connectable therewith and of the transporter (7), and that the coupleable connecting means (11, 12, 12a) are preferably formed as bearing blocks which are arranged in the region of the lower edge of their facing sides and which engage with each other in a toothing-like manner and which are provided with a bore (13), said bores (13) are aligned when engaging with each other and may be passed through by a locking bolt (14).

3. A crane system according to claim 2, **characterized in that** on the transporter (7) an intermediate frame (15) may be accommodated being provided with connecting means (12a) corresponding to the connecting means (11) of the central frame part forming the mounting device (5), said connecting means being preferably formed as lug-like bearing blocks projecting from the upper side of said intermediate frame.

4. A crane system according to one of the preceding claims, **characterized in that** the part of the frame forming the mounting device (5) is formed as a solid rectangular block onto which a live ring (1) is arranged which is preferably arranged eccentricly with regard to the longitudinal axis of the vehicle (6) and the transporter (7), resp.

5. A crane system according to one of the preceding claims, **characterized in that** the frame part forming the mounting device (5) is provided in the region of its comers with connecting means (17) being formed by bearing blocks comprising a vertical bore (19) with each of which elements being provided with corresponding connecting means (18, 18a) may be detachably connected by means of a vertical locking bolt (20).

6. A crane system according to claim 5, **characterized in that** supporting beams (21) are provided each comprising a connecting means (18) and being mountable at a connecting means (17) provided in the region of a corner of the frame part forming the mounting device (5).

7. A crane system according to claim 5 or 6, **characterized in that** at least a frame part (9) coupleable with the frame part forming the mounting device (5) is provided with an own supporting beam (24) and comprises connecting means (18a) corresponding to the facing connecting means (17) of the frame part forming the mounting device (5) to each of which a vertical locking bolt (20) is associated.

8. A crane system according to one of the preceding claims, **characterized in that** the vehicle (6) comprises three frame parts being coupleable with each other, and that the outer frame parts (8, 9) being coupleable with the central frame part forming the mounting device (5) are provided with travelling mechanism elements (10) which are preferably formed as separately suspended and controllable double wheel arrangements.

9. A crane system according to claim 8, **characterized in that** the outer frame parts (8, 9) have a different length, the longer frame part (9) comprising a twin axle.

10. A crane system according to one of the preceding claims, **characterized in that** the crane assembly (2) doesn't comprise a ballast boom and that detachable ballast elements (25) are provided which may optionally be placed on the vehicle (6) or on the intermediate frame (15) of the transporter (7).

## Revendications

1. Système de grue pour l'assemblage d'une grue, en particulier d'une grue de montage pour l'intérieur, qui, respectivement facultativement, peut être utilisée soit en composition non capable de rouler sur la route soit en composition capable de rouler sur la route, ledit système de grue comprenant un véhicule de transport (7) apte à rouler sur la route ainsi qu'une voiture (6) qui, elle même, n'est pas capable de rouler sur la route, qui est déplaçable et manoeuvrable indépendamment du véhicule de transport et qui présente une construction de grue (2) reçue de manière tournante sur celle-ci, **caractérisé par le fait que** la voiture (6) présente un bâti de voiture qui peut être composé de plusieurs éléments de bâti lesquels peuvent être fixés de manière amovible l'un à l'autre, un élément de bâti étant exempt de dispositif de roulement et recevant la construction tournante de grue (2), et l'élément de bâti qui est exempt de dispositif de roulement et qui forme un dispositif de réception (5) pour la construction tournante de grue (2) pouvant, dans l'état dans lequel il est séparé des autres éléments de bâti (8, 9), être fixé de manière amovible sur le véhicule de transport (7).

2. Système de grue selon la revendication 1, **caractérisé par le fait que** l'élément de bâti formant le dispositif de réception (5) est pourvu de moyens de raccordement (11) qui peuvent être couplés avec des moyens correspondants de raccordement (12, 12a) de chaque élément de bâti (8, 9) qui peut être relié à celui-ci et du véhicule de transport (7), et que les moyens de raccordement (11, 12, 12a) qui peuvent être couplés l'un avec l'autre sont réalisés de préférence en tant que supports qui sont disposés dans la zone du bord inférieur de leurs côtés montrant l'un vers l'autre, se prennent l'un dans l'autre à la manière d'un engrenage et sont pourvus d'un perçage (13), les perçages (13) des supports étant alignés en état de prise et pouvant être traversés par un boulon de verrouillage (14).

3. Système de grue selon la revendication 2, **caractérisé par le fait qu'**un cadre intermédiaire (15) peut être reçu sur le véhicule de transport (7), ledit cadre intermédiaire étant pourvu de moyens de raccordement (12a) qui correspondent avec les moyens de raccordement (11) de l'élément moyen de bâti formant le dispositif de réception (5) et qui, de préférence, sont réalisés comme supports en forme de languette qui font saillie au-delà de la face supérieure du cadre intermédiaire.

4. Système de grue selon l'une des revendications précédentes, **caractérisé par le fait que** l'élément de bâti formant le dispositif de réception (5) est réalisé comme bloc rectangulaire massif sur lequel est disposée une couronne d'orientation (1) qui, de préférence, est disposée de façon excentrique par rapport à l'axe longitudinal de la voiture (6) ou bien du véhicule de transport (7).

5. Système de grue selon l'une des revendications précédentes, **caractérisé par le fait que** l'élément de bâti formant le dispositif de réception (5) est pourvu, dans la zone de ses coins, de moyens de raccordement (17) qui sont formés par des supports présentant un perçage vertical (19) et auxquels des organes pourvus respectivement de moyens correspondants de raccordement (18, 18a) peuvent être joints de manière amovible au moyen d'un boulon vertical de verrouillage (20).

6. Système de grue selon la revendication 5, **caractérisé par le fait que** l'on prévoit des poutres de soutien (21) qui sont pourvues respectivement d'un moyen de raccordement (18) et qui peuvent être montées sur un moyen de raccordement (17) prévu dans la zone d'un coin de l'élément de bâti formant le dispositif de réception (5).

7. Système de grue selon la revendication 5 ou 6, **caractérisé par le fait qu'**au moins un élément de bâti (9) qui peut être couplé avec l'élément de bâti formant le dispositif de réception (5) est pourvu de propres poutres de soutien (24) et présente des moyens de raccordement (18a) qui correspondent avec les moyens de raccordement (17) de l'élément de bâti formant le dispositif de réception (5), qui montrent respectivement vers eux, aux moyens de raccordement (18a) étant associé respectivement un boulon vertical de verrouillage (20).

8. Système de grue selon l'une des revendications précédentes, **caractérisé par le fait que** la voiture (6) présente trois éléments de bâti qui peuvent être couplés l'un avec l'autre, et que les éléments extérieurs de bâti (8, 9) qui peuvent être couplés avec l'élément moyen de bâti formant le dispositif de réception (5) sont pourvus d'éléments de dispositif de roulement (10) qui, de préférence, sont réalisés comme dispositions à roues jumelées, qui sont suspendues individuellement et qui peuvent être dirigées individuellement.

9. Système de grue selon la revendication 8, **caractérisé par le fait que** les éléments extérieurs de bâti (8, 9) présentent des longueurs différentes, l'élément de bâti (9) présentant la longueur plus importante étant réalisé comme élément à essieu tandem.

10. Système de grue selon l'une des revendications précédentes, **caractérisé par le fait que** la construction de grue (2) est exempte de bras de lest, et que l'on prévoit des éléments détachables de lest (25) qui, facultativement, peuvent être placés sur la voiture (6) ou sur le cadre intermédiaire (15) du véhicule de transport (7).
